# EUROPÄISCHE PATENTSCHRIFT

(11) **EP 1 493 688 B1**
(45) Veröffentlichungstag und Bekanntmachung des Hinweises auf die Patenterteilung: **12.05.2010**
(21) Anmeldenummer: 04003706.1
(22) Anmeldetag: 19.02.2004
(51) Int. Cl.: B65F 1/16

(54) **Abfallsammler**
Refuse receptacle
Poubelle

(30) Priorität: 30.06.2003 DE 10329221
(43) Veröffentlichungstag der Anmeldung: 05.01.2005
(73) Patentinhaber: Hailo-Werk Rudolf Loh GmbH & Co. KG, D-35708 Haiger (DE)
(72) Erfinder: Goritzka, Dirk, 35753 Greifenstein (DE); Weller, Friedrich-Ernst, 35764 Sinn (DE); Elbl, Günther, 73614 Schorndorf (DE); Hartmann, Guido, 57537 Wissen (DE)
(74) Vertreter: Gesthuysen, von Rohr & Eggert

(56) Entgegenhaltungen:
- EP-A- 0 426 956
- US-A- 4 981 275
- US-A- 5 163 574
- US-A- 5 881 896
- US-B1- 6 390 321

## Beschreibung

Die vorliegende Erfindung betrifft einen Abfallsammler mit den Merkmalen des Oberbegriffs von Anspruch 1.

Abfallsammler mit einem kuppelförmigen Kopfteil und einer von Hand beweglichen Klappe oder von Hand beweglichen Kugelschalensegmenten sind bekannt (US-A-5,492,239; US-A-5,292,023).

Bei dem bekannten Abfallsammler, von dem die Erfindung ausgeht (US-A-5,881,896) weist ein kuppelförmiges Kopfteil eine Klappe in Form eines Kugelschalensegments auf, die über eine Öffnungsmechanik mit einem Fußpedal am unteren Rand des Gehäuses geöffnet werden kann. Zum Öffnen der Einwurföffnung wird die Klappe um eine etwa horizontale Schwenkachse geschwenkt.

Bei dem zuvor erläuterten, bekannten Abfallsammler wirkt das Fußpedal über ein sich vertikal erstreckendes Gestänge direkt auf die Klappe ein. Dazu weist die Klappe eine entsprechende Kulisse auf. Die Kinematik dieser Gestängeanordnung ist für die Betätigung mittels des Fußpedals nicht optimal.

Das der vorliegenden Erfindung zugrundeliegende Problem besteht darin, die Öffnungsmechanik des Abfallsammlers mit einer um eine etwa horizontale Schwenkachse schwenkbaren Klappe konstruktiv besonders einfach und kinematisch optimiert auszuführen.

Das zuvor aufgezeigte Problem ist bei einem Abfallsammler mit den Merkmalen des Oberbegriffs von Anspruch 1 durch die Merkmale des kennzeichnenden Teils von Anspruch 1 gelöst. Bevorzugte Ausgestaltungen und Weiterbildungen sind Gegenstand der Unteransprüche.

Erfindungsgemäß weist die Öffnungsmechanik ein Seilzugelement auf, insbesondere einen Bowdenzug, der an der die Einwurföffnung verschließenden Klappe angreift. Dabei ist das Seilzugelement selbst mit mindestens einem Mitnehmer verbunden, der seinerseits, gegebenenfalls über weitere Verbindungselemente, in drehfester Verbindung mit der schwenkbaren Klappe steht. Der Mitnehmer ist in Form eines Rades ausgebildet, über das das Seilzugelement geführt ist, mittels dessen die Öffnungsbewegung der Klappe bewirkt wird.

Für sich sind zwar aus dem Stand der Technik Seilzugelemente (Bowdenzüge) zum Öffnen einer Einwurfklappe bei Abfallsammlern bekannt (US-A-5,163,574), die dort vorgeschlagenen Konstruktionen lassen sich aber nicht ohne weiteres auf eine um eine horizontale, in bezug auf die Klappe radial verlaufende Schwenkachse schwenkbare, kugelschalenförmige Klappe übertragen.

Nach bevorzugter Lehre ist vorgesehen, daß die Klappe etwa die Form eines Viertelkugelschalensegments aufweist und so weit geöffnet werden kann, daß sich eine Einwurföffnung etwa gleicher Größe vorzugsweise mit den Abmessungen eines Viertelkugelschalensegments ergibt. Beim Öffnen wird die Klappe in der Form des Viertelkugelschalensegments visierartig entlang einer Kugelschalenbahn zur Rückseite der Kuppel im oberen Bereich des Abfallsammlergehäuses bewegt. Man kann also den kuppelförmigen oberen Bereich, der im Prinzip etwa die Form einer Halbkugelschale hat, so aufteilen, daß man an der dem Benutzer zugewandten Vorderseite, an der sich im unteren Bereich auch das Fußpedal befindet, ein Viertelkugelschalensegment als beweglich schwenkbar gelagerte Klappe ausführt und im rückwärtigen Bereich ein feststehendes Viertelkugelschalensegment des Gehäuses vorsieht, hinter das das sich öffnende Viertelkugelschalensegment geschoben wird. Dadurch bleibt beim Öffnungsvorgang die hintere Hälfte der halbkugelschalenförmigen Kuppel stehen, während die vordere Hälfte also eine Viertelkugelschale bei vollständig geöffneter Klappe (Visier) eine entsprechend große Einwurföffnung bildet.

Bei dem Bowdenzug handelt es sich um ein Element, mittels dessen eine Zugkraft über eine gegebenenfalls größere Distanz mit Richtungswechseln übertragen werden kann. Anstelle eines Bowdenzugs oder ergänzend zu einem solchen kann man auch ein anderes Zugelement verwenden, beispielsweise einen Seilzug mit einem Kunststoffseil oder dergleichen.

Erfindungsgemäß ist es möglich, dass die visierartige Klappe bei ihrer Schwenkbewegung sich über ein feststehendes Kugelschalensegment der Kuppel des Gehäuses schiebt, oder dass die visierartige Klappe unter ein solches feststehendes Teil geschoben wird. Die visierartig öffnende Klappe bewegt sich also um eine horizontale Schwenkachse, die sich vorzugsweise radial mittig quer durch den unteren Bereich der Kuppel erstreckt. Die Kuppel kann beispielsweise'mit dem Gehäuse des Abfallsammlers fest verbunden sein. Man kann dann Kuppel und Gehäuse von oben über einen Inneneimer des Abfallsammlers stülpen und zum Entleeren des Abfalls wird das Gehäuse über den Inneneimer abgehoben. Man könnte auch alternativ die Kuppel mit der sich visierartig öffnenden Klappe von dem etwa zylindrischen unteren Gehäuse des Abfallsammlers nach oben hin abnehmbar ausbilden um den Abfallsammler zu entleeren oder zu Wartungszwecken.

Das Öffnen der die Einwurföffnung verschließenden Klappe kann elektrisch oder elektronisch ausgelöst werden, insbesondere mittels einer Sensortechnik. Hierzu kann man beispielsweise einen Infrarotsensor oder einen anderweitigen Bewegungsmelder verwenden, so dass eine sich annähernde Person einen Mechanismus in Gang setzt, der die Klappe öffnet. Bei allen genannten Varianten umfasst die Öffnungsmechanik vorzugsweise wenigstens ein Seilzugelement. Dabei kann man beispielsweise mit einem Bowdenzug allein arbeiten, der sich zum Beispiel von einem absenkbaren Fußpedal aus vorzugsweise über entsprechende Umlenkungen bis zur Klappe erstreckt und diese über eine Zugbewegung öffnet. Man kann aber beispielsweise auch ein Seilzugelement mit einem Gestänge kombinieren. Da der Abfallsammler über ein Fußpedal geöffnet wird, kann dadurch zunächst ein mit diesem verbundenes Gestänge betätigt werden, welches dann wiederum mit einem Seilzugelement in Verbindung steht, welches an der Klappe angreift. Je nach Ausführung der Öffnungsmechanik kann das Seilzugelement und/oder das Gestänge sich beispielsweise innerhalb des Gehäuses an der dem Fußpedal zugewandten Vorderseite mindestens abschnittsweise aufwärts erstrecken oder aber auch an der dem Fußpedal abgewandten Rückseite des Gehäuses verlaufen. Im oberen Bereich verläuft dann die Umlenkung jeweils entsprechend, das heißt also entweder von der Rückseite zu der vorderseitigen Klappe hin, wobei dort verwendete Seilzugelemente sich vorzugsweise mindestens abschnittsweise in Umfangsrichtung erstrecken. Oder bei einer Variante der Erfindung verlaufen die Seilzugelemente zunächst von der Vorderseite zur Rückseite hin, werden dort umgelenkt und erstrecken sich dann wieder zur Klappe hin, so dass man auch hier eine Zugbewegung erreicht, die die Klappe beim Öffnen einwärts zieht.

Bei einer Variante der Erfindung umfasst die Öffnungsmechanik wenigstens ein mit dem Fußpedal getrieblich verbundenes sich mindestens teilweise etwa vertikal erstreckendes Gestänge. Eine bevorzugte konstruktive Lösung sieht dann beispielsweise vor, dass dieses Gestänge im oberen Bereich unter einen Stößel oder ein ähnliches Bauelement greift, wenn man das Fußpedal absenkt. Durch Anheben dieses Stößels wird dann auf ein etwa im Umfangsbereich verlaufendes sich von dem Stößel aus in beide Umfangsrichtungen erstreckendes Zugelement in Form eines Bowdenzugs, Seilzugs, Kunststoffseils oder dergleichen eingewirkt, welches so umgelenkt ist, dass das Anheben des Stößels in eine an der visierartigen Klappe angreifende Zugbewegung umgewandelt wird, so dass das Zugelement am Visier angreift und dieses um seine Achse nach hinten zieht, etwa in einer Schwenkbewegung mit einem Schwenkradius von 90° bis die Öffnungsstellung erreicht ist. Die Führung des seilzugartigen Zugelements erfolgt vorzugsweise über geeignete Führungselemente und/oder Umlenkelemente, beispielsweise etwa scheibenartige Mitnehmer mit Nuten, über deren Umfang das Zugelement geführt wird und die um eine horizontale Schwenkachse bei Einwirkung der Zugkraft drehbar gelagert sein können, wobei diese Schwenkachse etwa mit der Schwenkachse der visierartigen Klappe zusammenfallen kann. Es sind demnach beispielsweise zwei Zugelemente vorhanden, die von dem Stößel zu beiden Seiten hin zu den Mitnehmern verlaufen. Wird der Stößel angehoben durch das Gestänge, übt dies eine Zugkraft auf die beiden Zugelemente aus, woraus wiederum eine Drehbewegung der Mitnehmer resultiert und eine Schwenkbewegung der Klappe. Vorzugsweise wird durch geeignete Federelemente erreicht, dass sich die Klappe nach Loslassen des Fußpedals wieder in ihre Schließstellung zurückbewegt. Dazu kann man beispielsweise Schenkelfedern benutzen, die im Bereich der Mitnehmer angeordnet sind und bei Drehung der Mitnehmer aufgrund der auf diese über das Zugelement ausgeübten Zugkraft auf Torsion beansprucht werden, so dass sie bei Nachlassen der Zugkraft durch ihre Rückstellkraft die Mitnehmer und damit auch die mit diesen verbundene Klappe zurückdrehen beziehungsweise -schwenken.

Gemäß einer Variante der Erfindung verläuft das Seilzugelement zunächst vom Fußpedal aus in vertikaler Richtung und trennt sich dann in mindestens einem anschließenden Abschnitt in zwei Seilzugstränge auf, die mindestens teilweise innerhalb des Gehäuses des Abfallsammlers in Umfangsrichtung verlaufen. Vorzugsweise sind Führungselemente für das Seilzugelement, insbesondere für jeden Abschnitt beziehungsweise Strang des Seilzugelements vorgesehen. Bei dieser Variante der Erfindung kann beispielsweise im Inneren des Gehäuses ein Betätigungsbügel oder eine Schwinge vorgesehen sein, an der der untere Bereich des Seilzugelements festgelegt ist. Dieser Betätigungsbügel oder die Schwinge steht wiederum vorzugsweise mit dem durch das Gehäuse nach außen ragenden Fußpedal in Verbindung. Beim Absenken des Fußpedals wird dann also unmittelbar eine Zugkraft ausgeübt, die das Seilzugelement nach unten zieht, was dann nach entsprechender Umlenkung im oberen Bereich des Abfallsammlers zu einer Zugbewegung führt, die die Klappe beim Öffnen in das Innere des Abfallsammlergehäuses hineinzieht. Der genannte Betätigungsbügel kann beispielsweise im Gehäuse des Abfallsammlers schwenkbar gelagert sein.

Das Seilzugelement, das sich bei der Variante der Erfindung etwa von der Höhe des Fußpedals ausgehend im Inneren des Gehäuses zunächst aufwärts erstreckt, verläuft mindestens in diesem unteren Bereich zwischen dem äußeren Gehäuse des Abfallsammlers und einem Inneneimer, den dieses äußere Gehäuse aufnimmt. Der Inneneimer wird dann zum Entleeren aus dem Außeneimer herausgenommen. Zwischen Inneneimer und Außeneimer ist genügend Freiraum vorhanden, um dort das Seilzugelement zu verlegen.

Die in den Unteransprüchen genannten Merkmale betreffen bevorzugte Weiterbildungen der erfindungsgemäßen Aufgabenlösung.

Weitere Vorteile der Erfindung ergeben sich aus der nachfolgenden Detailbeschreibung.

Nachfolgend wird die Erfindung anhand von Ausführungsbeispielen unter Bezugnahme auf die beiliegenden Zeichnungen näher beschrieben. Dabei zeigen
- Fig. 1: eine vertikale Schnittansicht durch einen erfindungsgemäßen Abfallsammler;
- Fig. 2: eine Seitenansicht im oberen Bereich der Kuppel des Abfallsammlers in der geschlossenen Stellung der Klappe;
- Fig. 3: eine entsprechende Ansicht mit der Klappe in der Öffnungsstellung;
- Fig. 4: eine Ansicht des kuppelförmigen Kopfteils in Richtung des Pfeils IV von Fig. 2 gesehen;
- Fig. 5: eine Draufsicht auf Fig. 4;
- Fig. 6: eine horizontale Schnittansicht durch den Abfallsammler im Bereich des kuppelförmigen Kopfteils;
- Fig. 7: eine vertikale Schnittansicht durch das kuppelförmige Kopfteil entlang der Linie VII-VII von Fig. 2;
- Fig. 8: eine Detailansicht des Mitnehmers;
- Fig. 9: eine Seitenansicht des Mitnehmers in Richtung des Pfeils IX von Fig. 8;
- Fig. 10: einen Längsschnitt durch den Mitnehmer von Fig. 9;
- Fig. 11: eine Draufsicht auf das Zugelement;
- Fig. 12: eine Seitenansicht des Zugelements in Richtung des Pfeils XII von Fig. 11;
- Fig. 13: eine vergrößerte Detailansicht eines Ausschnitts XIII von Fig. 12;
- Fig. 14: zeigt im vertikalen Schnitt einen Abfallsammler gemäß einer alternativen Variante der Erfindung;
- Fig. 15: zeigt eine vergrößerte Detailansicht eines Ausschnitts im unteren Bereich aus der Darstellung gemäß Fig. 14;
- Fig. 16: zeigt eine perspektivische Ansicht einer Einzelheit der Öffnungsmechanik;
- Fig. 17: zeigt eine weitere vergrößerte Detailansicht der Öffnungsmechanik im oberen Bereich;
- Fig. 18: zeigt eine weitere Detailansicht einer Einzelheit der Öffnungsmechanik;
- Fig. 19: zeigt eine Detailansicht einer Einzelheit der Öffnungsmechanik bei einer alternativen Ausführungsvariante der Erfindung.

Fig. 2 zeigt einen Längsschnitt durch das kuppelförmige Kopfteil des Abfallsammlers, und man sieht die Klappe 20 in Form eines Viertelkugelschalensegments, die in Pfeilrichtung geöffnet werden kann und sich dann über einen ebenfalls etwa viertelkugelschalensegmentförmigen feststehenden Gehäuseteil 21 schiebt, wobei die Klappe 20 eine Schwenkbewegung um eine horizontale Schwenkachse 22 vollführt und aus der in Fig. 2 dargestellten geschlossenen Stellung um einen Winkel von etwa 90° in die in Fig. 3 dargestellte Öffnungsstellung bewegt wird. Auf das etwa zylindrische Gehäuse 10 ist das kuppelförmige Kopfteil gemäß Fig. 2 aufgesetzt und von diesem abnehmbar. Neben dem feststehenden Gehäuseteil 21 und der Klappe 20 umfasst das Kopfteil einen Zentrierring 23, der in das zylindrische Gehäuse eingreifen kann und einen mit diesem verbundenen Einwurfring 25, der sich von dem im wesentlichen vertikal ausgerichteten Zentrierring 23 von dessen oberem Ende aus geneigt radial nach innen und abwärts erstreckt, wie dies aus Fig. 2 hervorgeht. Durch den Einwurfring 25 wird gewährleistet, dass eingeworfener Abfall in die mittige 'Öffnung des zylindrischen Gehäuses 10 des Abfallsammlers fällt. An dem Einwurfring 25 angebracht, insbesondere angeformt sind zwei wie Ausbuchtungen sich nach oben erstreckende Gehäusekörper 27, die wie Fig. 6 zeigt, am Umfang des Einwurfrings 25 einander gegenüberliegen. Einen vertikalen Schnitt durch einen solchen Gehäusekörper 27 zeigt Fig. 7. Wie man dort erkennt, nimmt der Gehäusekörper 27 jeweils einen Mitnehmer 29 in Form eines Rades auf, über den ein Seilzugelement 30 geführt ist, mittels dessen die Öffnungsbewegung der Klappe 20 bewirkt wird. Wie man in Fig. 7 sieht, liegt das Seilzugelement 30 in einer Nut 29a des radförmigen Mitnehmers. Detailansichten des Mitnehmers 29 sind in den Fig. 8 bis 10 dargestellt. Detailansichten des Seilzugelements zeigen die Fig. 11 bis 13.

Nachfolgend wird auf die Fig. 11 bis 13 Bezug genommen. Die Draufsicht des Seilzugelements 30 gemäß Fig. 11 zeigt ein Kunststoffseil oder einen Bowdenzug mit zwei endseitigen Befestigungsnippeln 32, mittels derer das Seilzugelement jeweils endseitig an einem der radförmigen Mitnehmer 29 festgelegt wird. In der Mitte des Seilzugelements 30 ist an diesem ein Schieber 33 befestigt, den man in der Seitenansicht auch in Fig. 12 erkennt und von dem in Fig. 13 eine vergrößerte Detailansicht gezeigt ist. Dieser Schieber 33 hat unterseitig eine Bohrung 34 zur Aufnahme des Stößels 24 (siehe Fig. 2). Unter das untere Ende des in Fig. 2 dargestellten Stößels 24 greift ein durch das Gehäuse 10 verlaufendes Gestänge (siehe Fig. 1), welches bei Absenken eines Fußpedals 11 ein Anheben des Stößels 24 veranlasst. Durch dieses Anheben des Stößels 24 wird der Schieber 33 mitgenommen und ebenfalls angehoben, was wiederum eine Zugkraft auf das an dem Schieber 33 befestigte Seilzugelement 30 ausübt. Diese Zugkraft überträgt sich über die Nippel 32 (siehe Fig. 11 ) auf die radförmigen Mitnehmer 29, die sich dann um die horizontale Schwenkachse 22 (siehe Fig. 2 und Fig. 6) drehen.

Wie sich aus der Detailansicht gemäß Fig. 7 ergibt, ist mit den radförmigen Mitnehmern 29 jeweils in deren Achse ein Bolzen 28 drehfest verbunden, der wiederum an seinem äußeren Ende einen Kopf 28a aufweist, der die Klappe 20 flanschartig übergreift und der mit der Klappe 20 in einer festen Verbindung steht. Dadurch wird bei Drehung des radförmigen Mitnehmers 29 der Bolzen 28 und über diesen wiederum die Klappe 20 mitgedreht, so dass diese aus der in Fig. 2 dargestellten geschlossenen Stellung um die Achse 22 in die Öffnungsstellung gemäß Fig. 3 schwenkt.

Die Fig. 8 bis 10 zeigen die Details des radförmigen Mitnehmers 29. Dieser hat, wie man aus den Fig. 9 und 10 sieht, eine Nabe 39 mit einer Vierkantaufnahme 36, in die der Vierkantschaft 35 des Bolzens 28 einsteckbar ist (siehe Fig. 7). Der radförmige Mitnehmer 29 hat weiterhin eine Nut 29a zur Führung des Seilzugelements 30. Jeweils ein endseitig an dem Seilzugelement 30 angebrachter Nippel 32 wird in der teilzylindrischen Aussparung 38 des Mitnehmers 29 festgelegt, so dass dort die Übertragung der Zugkraft von dem Seilzugelement 30 auf den radförmigen Mitnehmer 29 erfolgt, was in einer Drehung des Mitnehmers resultiert. Wie man aus Fig. 10 erkennt, hat der Mitnehmer 29 außerdem an seiner Innenseite eine ringförmige Aussparung 37 zur Aufnahme einer Schenkelfeder 31, die in Fig. 7 dargestellt ist und die man auch in Fig. 6 erkennen kann. Eine solche Schenkelfeder 31 befindet sich an beiden Seiten an jedem radförmigen Mitnehmer 29. Bei Drehung des Mitnehmers 29, veranlasst durch die Zugkraft des Seilzugelements 30, wird die Schenkelfeder 31 auf Torsion beansprucht und somit gespannt, so dass bei Nachlassen der Zugbewegung die Schenkelfedern 31 den Mitnehmer 29 in seine Ausgangsstellung zurückdrehen und damit das Visier 20 in die geschlossene Stellung zurückklappen.

Unter Bezugnahme auf Fig. 14 wird nachfolgend eine weitere alternative Variante eines erfindungsgemäßen Abfallsammlers erläutert. Fig. 14 zeigt einen vertikalen Schnitt durch den Abfallsammler, wobei man erkennen kann, dass das äußere Gehäuse 102 des Abfallsammlers einen Inneneimer 105 aufnimmt, wobei zwischen beiden ein ringförmiger Freiraum verbleibt, den man für die Unterbringung von Teilen der Öffnungsmechanik, insbesondere eines Seilzugelements in Form eines Bowdenzugs 100 und der dazu notwendigen Führungselemente nutzen kann. Bei dieser Variante der Erfindung ist das absenkbare Fußpedal 108 mit einem Betätigungsbügel 106 verbunden, der für sich separat noch einmal in Fig. 16 dargestellt ist. An diesem Betätigungsbügel 106 wird über einen Zuganker das untere Ende des Bowdenzugs 100 festgelegt. Der Bowdenzug verläuft dann von dort aus vertikal nach oben und erstreckt sich durch ein Führungselement hindurch, welches einen Doppelclip 112 umfaßt, welcher wiederum über einen Aufnahmewinkel 114 an der Innenseite des äußeren Gehäuses 102 festgelegt sein kann. Von dort aus erstreckt sich der Bowdenzug 100 weiter senkrecht nach oben und verzweigt sich dann in zwei separate Stränge 110, 111.

Nähere Einzelheiten betreffend die Ausführung des Bowdenzugs ergeben sich aus der schematisch vereinfachten Darstellung gemäß Fig. 18. Man erkennt dort den Zughaken 101, der die Zugkraft auf das untere Ende des Bowdenzugs 100 ausübt. Weiter ist der Doppelclip 112 als Führungselement dargestellt. Danach verzweigt sich der Bowdenzug in die beiden Stränge 110, 111, wobei für jeden Strang jeweils ebenfalls ein clipartiges Führungselement 113, 114 vorgesehen ist. Die beiden Stränge 110, 111 verlaufen dann nicht mehr vertikal sondern mindestens teilweise horizontal und erstrecken sich in Umfangsrichtung, wobei die Enden dieser beiden Stränge jeweils an Mitnehmern 29 festgelegt sind, wie sie in Fig. 17 dargestellt sind und bereits zuvor anhand des ersten Ausführungsbeispiels beschrieben wurden. Man erkennt in Fig. 17 auch einen Teilabschnitt eines der Stränge 110 mit dem Clip welcher als Führungselement dient.

In Fig. 16 ist der teilringförmige Betätigungsbügel 106 im Detail dargestellt, von dem man in Fig. 14 nur einen kleinen Ausschnitt erkennt. Wie man sieht weist der Betätigungsbügel 106 eine Bohrung 116 auf zur Befestigung des in Fig. 18 erkennbaren Zughakens 101 des Bowdenzuges. Dieser Betätigungsbügel 106 ist schwenkbar, wobei die Schwenkbewegung durch Betätigung des Fußpedals 108 (siehe Fig. 14) veranlasst wird und die Schwenkachse dort verläuft wo sich zwei Schweißbolzen mit Ansatz 109 befinden, so dass der Betätigungsbügel 106 gelenkig im Gehäuse des Abfallsammlers befestigt ist. Die beiden Verstelleinheiten 117, 118 dienen dazu, den Bowdenzug einzustellen.

Nachfolgend wird unter Bezugnahme auf Fig. 19 eine alternative Ausführungsvariante der Erfindung erläutert. Bei dieser Variante verzweigt sich anders als bei der zuvor unter Bezugnahme auf Fig. 18 beschriebenen Ausführungsvariante der Bowdenzug oben nicht, sondern es ist nur ein Strang 110 vorhanden. Dieser eine Strang 110 erstreckt sich dann ebenfalls in Umfangsrichtung. Es ist hier nur ein clipartiges Führungselement 113 erforderlich für den in Umfangsrichtung verlaufenden Strang 110 des Bowdenzugs im oberen Bereich. Anstelle des Doppelclips 112 bei der Variante nach Fig. 18 ist bei der Ausführungsform nach Fig. 19 ein einfaches clipartiges Führungselement 113 vorhanden. Dieses clipartige Führungselement 113 befindet sich dann beispielsweise an der Innenseite des äußeren Gehäuses des Abfallsammlers und ist dort festgelegt, beispielsweise in einer Position wie dies bei der Variante gemäß Fig. 15 für den Doppelclip 112 dargestellt ist. Endseitig ist am Bowdenzug auch bei der Variante gemäß Fig. 19 ein Zughaken 101 vorhanden, über den das untere Ende des Bowdenzugs an einem Betätigungsbügel 106 festgelegt ist, so dass es beim Absenken des Fußpedals 108 mitgenommen wird. Hier wird auch auf die Fig. 15 verwiesen, die sich auf die zuvor beschriebene Ausführungsvariante bezieht, in der der Zuganker erkennbar ist. Der Unterschied bei der Variante gemäß Fig. 19 liegt also darin, dass im oberen Bereich nur ein Strang 110 vorhanden ist, der an einer Seite in Umfangsrichtung verläuft. Ein solcher Strang 110 ist bei dieser Variante ausreichend, um die Kräfte zum Öffnen der visierartigen Klappe 20 zu übertragen. Entsprechend kommt man auch bei der Variante nach Fig. 19 mit nur einem Mitnehmer 29 an einer Seite des kuppelförmigen Kopfteils aus. Die Umlenkung der Kraft über den Mitnehmer 29 kann bei der Variante nach Fig. 19 im Prinzip ähnlich gelöst werden, wie dies zuvor unter Bezugnahme auf Fig. 17 für die erste Ausführungsvariante beschrieben wurde.

### Bezugszeichenliste

- 10: zylindrisches Gehäuse
- 11: Fußpedal

- 20: Klappe / Visier
- 21: feststehendes Gehäuseteil
- 22: horizontale Schwenkachse
- 23: Zentrierring
- 24: Stößel
- 25: Einwurfring
- 27: Gehäusekörper
- 28: Bolzen
- 28a: Bolzenkopf
- 29: radförmiger Mitnehmer
- 29a: Nut

- 30: Seilzugelement
- 31: Schenkelfeder
- 32: endseitige Befestigungsnippel
- 33: Schieber
- 34: Bohrung des Schiebers
- 35: Vierkantschaft des Bolzens 28
- 36: Vierkantaufnahme des Mitnehmers 29
- 37: ringförmige Aussparung des Mitnehmers 29
- 38: teilzylindrische Aussparung des Mitnehmers 29
- 39: Nabe des Mitnehmers 29

- 100: Bowdenzug
- 101: Zughaken
- 102: äußeres Gehäuse des Abfallsammlers
- 105: Inneneimer
- 106: Betätigungsbügel
- 108: Fußpedal
- 109: Schweißbolzen

- 110: Strang
- 111: Strang
- 112: Doppelclip
- 113: Führungselement
- 114: Führungselement
- 116: Bohrung des Betätigungsbügels 106
- 117: Verstelleinheit
- 118: Verstelleinheit

## Patentansprüche

1. Abfallsammler
mit einem den Abfall aufnehmenden Gehäuse (10; 102) und einer Einwurföffnung im oberen Bereich, die geöffnet werden kann,
umfassend eine sich öffnende Klappe (20), die die Form eines Kugelschalensegments aufweist,
wobei die Klappe (20) so weit geöffnet werden kann, daß sich eine Einwurföffnung etwa gleicher Größe ergibt,
wobei ferner die Klappe (20) über eine Öffnungsmechanik mit einem Fußpedal (11; 108) geöffnet werden kann und
wobei zum Öffnen der Einwurföffnung die Klappe (20) um eine etwa horizontale, in Bezug auf die Klappe radial verlaufende Schwenkachse (22) schwenkbar ist,
**dadurch gekennzeichnet,**
**daß** die Öffnungsmechanik ein Seilzugelement (30; 100), insbesondere einen Bowdenzug aufweist, der an der die Einwurföffnung verschließenden Klappe (20) angreift und
**daß** das Seilzugelement (30; 100) mit mindestens einem Mitnehmer (29) in Form eines Rades, über das das Seilzugelement (30; 100) geführt ist, verbunden ist, der seinerseits, ggf. über weitere Verbindungselemente, in drehfester Verbindung mit der schwenkbaren Klappe (20) steht.

2. Abfallsammler nach Anspruch 1 oder 2, **dadurch gekennzeichnet,**
**daß** die Klappe (20) etwa die Form eines Viertelkugelschalensegments aufweist und so weit geöffnet werden kann, daß sich eine Einwurfsöffnung etwa gleicher Größe mit den Abmessungen eines Viertelkugelschalensegments ergibt.

3. Abfallsammler nach Anspruch 1 oder 2, **dadurch gekennzeichnet,**
**daß** die Klappe (20) sich beim Öffnen über einen feststehenden Gehäuseteil (21) des oberen Bereichs schiebt.

4. Abfallsammler nach einem der Ansprüche 1 bis 3, **dadurch gekennzeichnet, daß** das Seilzugelement (100) mit dem Fußpedal (108) verbunden ist.

5. Abfallsammler nach Anspruch 4, **dadurch gekennzeichnet,**
**daß** das Seilzugelement (100) vom Fußpedal (108) aus zunächst in vertikaler Richtung verläuft und sich mindestens ein Abschnitt mit wenigstens einem Seilzugstrang (110; 111) anschließt, der mindestens teilweise innerhalb des Gehäuses (10; 102) des Abfallsammlers in Umfangsrichtung verläuft.

6. Abfallsammler nach Anspruch 4 oder 5, **dadurch gekennzeichnet,**
**daß** Führungselemente (112, 113, 114) für das Seilzugelement (100), vorzugsweise für jeden Abschnitt bzw. Strang (110, 111) des Seilzugelements (100) vorgesehen sind.

7. Abfallsammler nach einem der Ansprüche 4 bis 6, **dadurch gekennzeichnet,**
**daß** ein im Inneren des Gehäuses (102) angeordneter Betätigungsbügel (106) oder eine Schwinge vorgesehen ist, an der der untere Bereich des Seilzugelements (100) festgelegt ist.

8. Abfallsammler nach Anspruch 7, **dadurch gekennzeichnet,**
**daß** der Betätigungsbügel (106) mit dem durch das Gehäuse (102) nach außen ragenden Fußpedal (108) in Verbindung steht.

9. Abfallsammler nach Anspruch 7 oder 8, **dadurch gekennzeichnet,**
**daß** der Betätigungsbügel (106) im Gehäuse (102) des Abfallsammlers schwenkbar gelagert ist.

10. Abfallsammler nach einem der Ansprüche 4 bis 9, **dadurch gekennzeichnet,**
**daß** das Seilzugelement (100) an der dem Fußpedal (108) zugewandten Vorderseite des Gehäuses (102) innerhalb des Gehäuses (102) mindestens abschnittsweise aufwärts verläuft.

11. Abfallsammler nach einem der Ansprüche 4 bis 10, **dadurch gekennzeichnet, daß** sich das Seilzugelement (100) in einem aufwärts verlaufenden Abschnitt und/oder in einem sich in Umfangsrichtung erstreckenden Strang (110, 111) zwischen dem äußeren Gehäuse (102) und einem darin aufgenommenen Inneneimer (105) erstreckt.

12. Abfallsammler nach einem der Ansprüche 1 bis 3, **dadurch gekennzeichnet, daß** die Öffnungsmechanik wenigstens ein mit dem Fußpedal (11) getrieblich verbundenes, sich mindestens teilweise etwa vertikal erstreckendes Gestänge (24) aufweist und
daß eine Aufwärtsbewegung des Gestänges (24) über Umlenkelemente in eine über das Seilzugelement (30) auf die Klappe (20) einwirkende und diese öffnende Zugbewegung umgewandelt wird.

13. Abfallsammler nach Anspruch 12, **dadurch gekennzeichnet,**
**daß** an dem Seilzugelement (30) wenigstens ein Schieber (33) angebracht ist, auf den ein im oberen Bereich des Gestänges (24) angebrachtes Bauelement einwirkt, wodurch bei Absenken des Fußpedals (11) und Anheben des Gestänges (24) auf das Seilzugelement (30) eine Zugkraft ausgeübt wird.

14. Abfallsammler nach einem der Ansprüche 1 bis 13, **dadurch gekennzeichnet,**
**daß** wenigstens ein Federelement (31) vorgesehen ist, welches eine Rückholkraft erzeugt, durch die bei Nachlassen der Zugkraft auf das Seilzugelement (30) die Klappe (20) um ihre Schwenkachse (22) in die geschlossene Ausgangsstellung zurückschwenkt.

15. Abfallsammler nach Anspruch 14, **dadurch gekennzeichnet,**
**daß** als Federelement (31) wenigstens eine Schenkelfeder in der Nähe des Mitnehmers (29) angeordnet ist, die bei Betätigung des Fußpedals (11) auf Torsion beansprucht wird.

16. Abfallsammler nach einem der Ansprüche 1 bis 15, **dadurch gekennzeichnet,**
**daß** auf ein etwa zylindrisches Gehäuse (10) ein kuppelförmiges Kopfteil aufgesetzt ist, welches neben der schwenkbaren Klappe (20) und einem feststehenden Gehäuseteil (21) einen Zentrierring (23) umfaßt, der mindestens teilweise in das zylindrische Gehäuse (10) eingreift.

17. Abfallsammler nach einem der Ansprüche 1 bis 16, **dadurch gekennzeichnet,**
**daß** wenigstens ein Einwurfring (25) vorgesehen ist, der mindestens teilweise geneigt ausgebildet ist und vom oberen Rand des zylindrischen Gehäuses (10) aus radial geneigt nach innen ragt.

18. Abfallsammler nach einem der Ansprüche 1 bis 3, **dadurch gekennzeichnet,**
**daß** die Öffnungsmechänik einen elektrischen Antrieb und eine elektrische oder elektronische Auslösung, insbesondere mittels Sensortechnik, aufweist.

## Claims

1. Refuse receptacle
having a housing (10; 102) accommodating the refuse and having an openable introduction opening in the upper region,
comprising an opening flap (20) which is in the form of a spherical-shell segment,
wherein the flap (20) can be opened to such an extent as to achieve an introduction opening of approximately the same size,
wherein the flap (20) can furthermore be opened via an opening mechanism having a foot pedal (11; 108), and
wherein, in order to open the introduction opening, the flap (20) can be pivoted about an approximately horizontal pivot axis (22) which runs radially with respect to the flap,
**characterized**
**in that** the opening mechanism has a cable pull element (30; 100), in particular a Bowden cable, which acts on the flap (20) which closes off the introduction opening, and
**in that** the cable pull element (30; 100) is connected to at least one driver (29) in the form of a wheel via which the cable pull element (30; 100) is guided, the driver for its part being connected in a rotationally fixed manner to the pivotable flap (20), if appropriate via further connecting elements.

2. Refuse receptacle according to Claim 1 or 2,
**characterized**
**in that** the flap (20) is approximately in the form of a quarter of a spherical-shell segment and can be opened to such an extent as to achieve an introduction opening of approximately the same size having the dimensions of a quarter of a spherical-shell segment.

3. Refuse receptacle according to Claim 1 or 2,
**characterized**
**in that** the flap (20) slides over a fixed housing part (21) of the upper region when it opens.

4. Refuse receptacle according to one of Claims 1 to
3, **characterized**
**in that** the cable pull element (100) is connected to the foot pedal (108).

5. Refuse receptacle according to Claim 4,
**characterized**
**in that** the cable pull element (100) runs from the foot pedal (108), initially in the vertical direction, and this is followed by at least one section having at least one cable pull line (110; 111) running at least partially inside the housing (10; 102) of the refuse receptacle in the circumferential direction.

6. Refuse receptacle according to Claim 4 or 5,
**characterized**
**in that** guide elements (112, 113, 114) are provided for the cable pull element (100), preferably for each section or line (110, 111) of the cable pull element (100).

7. Refuse receptacle according to one of Claims 4 to
6, **characterized**
**in that** an actuating bracket (106), arranged inside the housing (102), or a rocker is provided, and this has the lower region of the cable pull element (100) fixed to it.

8. Refuse receptacle according to Claim 7,
**characterized**
**in that** the actuating bracket (106) is connected to the foot pedal (108), which protrudes outwards through the housing.

9. Refuse receptacle according to Claim 7 or 8,
**characterized**
**in that** the actuating bracket (106) is mounted pivotably in the housing (102) of the refuse receptacle.

10. Refuse receptacle according to one of Claims 4 to
9, **characterized**
**in that** on the front side of the housing (102), the front side facing the foot pedal (108), at least certain sections of the cable pull element (100) run upwards inside the housing (102).

11. Refuse receptacle according to one of Claims 4 to
10, **characterized**
**in that** the cable pull element (100) extends, in an upwardly running section and/or in a line (110, 111) extending in the circumferential direction, between the outer housing (102) and an internal bin (105) accommodated therein.

12. Refuse receptacle according to one of Claims 1 to
3, **characterized**
**in that** the opening mechanism has at least one rod assembly (24) which extends, at least in part, approximately vertically and is operatively connected to the foot pedal (11), and
**in that** an upward movement of the rod assembly (24) is converted via deflecting elements into a pulling movement which acts, via the cable pull element (30), on the flap (20) and opens the latter.

13. Refuse receptacle according to Claim 12,
**characterized**
**in that** at least one slide (33) is mounted on the cable pull element (30), a component mounted in the upper region of the rod assembly (24) acting on said slide, as a result of which, upon lowering of the foot pedal (11) and raising of the rod assembly (24), a pulling force is exerted on the cable pull element (30).

14. Refuse receptacle according to one of Claims 1 to
13, **characterized**
**by** the provision of at least one spring element (31) which generates a return force, as a result of which the flap (20) pivots back about its pivot axis (22) into the closed initial position when the pulling force on the cable pull element (30) weakens.

15. Refuse receptacle according to claim 14,
**characterized**
**in that**, as the spring element (31), at least one leg spring is arranged in the vicinity of the driver (29), and, this spring is subjected to torsion when the foot pedal (11) is actuated.

16. Refuse receptacle according to one of Claims 1 to
15, **characterized**
**in that** a domed top part is positioned on an approximately cylindrical housing (10), and this top part, in addition to the pivotable flap (20) and a fixed housing part (21), comprises a centring ring (23) which engages at least partially in the cylindrical housing (10).

17. Refuse receptacle according to one of Claims 1 to
16, **characterized**
**by** the provision of at least one introduction ring (25) which is formed in an at least partially inclined manner and protrudes inwardly in a radially inclined manner from the upper edge of the cylindrical housing (10).

18. Refuse receptacle according to one of Claims 1 to
3, **characterized**
**in that** the opening mechanism has an electric drive and an electric or electronic triggering mechanism, in particular using sensor technology.

## Revendications

1. Poubelle comprenant un boîtier (10 ; 102) recevant les déchets et une ouverture d'introduction dans la région supérieure pouvant être ouverte,
comprenant un volet s'ouvrant (20) qui présente la forme d'un segment de coque sphérique,
le volet (20) pouvant être ouvert dans une mesure telle que l'on obtienne une ouverture d'introduction ayant approximativement la même taille,
le volet (20) pouvant en outre être ouvert par le biais d'un mécanisme d'ouverture avec une pédale (11 ; 108) et
pour ouvrir l'ouverture d'introduction, le volet (20) pouvant être pivoté autour d'un axe de pivotement (22) approximativement horizontal s'étendant radialement par rapport au volet,
**caractérisée en ce que**
le mécanisme d'ouverture présente un élément de câble de traction (30 ; 100), notamment un câble Bowden, qui vient en prise au niveau du volet (20) fermant l'ouverture d'introduction, et
**en ce que** l'élément de câble de traction (30 ; 100) est connecté à au moins un dispositif d'entraînement (29) en forme de roue, sur lequel l'élément de câble de traction (30 ; 100) est guidé, qui pour sa part, éventuellement par le biais d'autres éléments de liaison, est en liaison solidaire en rotation avec le volet pivotant (20).

2. Poubelle selon la revendication 1, **caractérisée en ce que** le volet (20) présente approximativement la forme d'un segment de quart de coque sphérique et peut être ouvert dans une mesure telle que l'on obtienne une ouverture d'introduction ayant approximativement la même taille avec les dimensions d'un segment de quart de coque sphérique.

3. Poubelle selon la revendication 1 ou 2,
**caractérisée en ce que** le volet (20) se déplace lors de l'ouverture au-dessus d'une partie de boîtier fixe (12) de la région supérieure.

4. Poubelle selon l'une quelconque des revendications 1 à 3, **caractérisée en ce que** l'élément de câble de traction (100) est connecté à la pédale (108).

5. Poubelle selon la revendication 4, **caractérisée en ce que** l'élément de câble de traction (100) s'étend depuis la pédale (108) d'abord dans la direction verticale et au moins une portion ayant au moins un tronçon de câble de traction (110 ; 111) s'y raccorde, laquelle s'étend au moins en partie à l'intérieur du boîtier (10 , 102) de la poubelle dans la direction périphérique.

6. Poubelle selon la revendication 4 ou 5,
**caractérisée en ce que** l'on prévoit des éléments de guidage (112, 113, 114) pour l'élément de câble de traction (100), de préférence pour chaque portion ou tronçon (110, 111) de l'élément de câble de traction (100),

7. Poubelle selon l'une quelconque des revendications 4 à 6, **caractérisée en ce que** l'on prévoit un arceau de commande (106) disposé à l'intérieur du boîtier (102) ou un bras oscillant, sur lequel est fixée la région inférieure de l'élément de câble de traction (100).

8. Poubelle selon la revendication 7, **caractérisée en ce que** l'arceau de commande (106) est en liaison avec la pédale (108) saillant vers l'extérieur à travers le boîtier (102).

9. Poubelle selon la revendication 7 ou 8,
**caractérisée en ce que** l'arceau de commande (106) est monté de manière pivotante dans le boîtier (102) de la poubelle.

10. Poubelle selon l'une quelconque des revendications 4 à 9, **caractérisée en ce que** l'élément de câble de fraction (100) s'étend au niveau du côté avant du boîtier (102) tourné vers la pédale (108) au moins en partie vers le haut à l'intérieur du boîtier (102).

11. Poubelle selon l'une quelconque des revendications 4 à 10, **caractérisée en ce que** l'élément de câble de traction (100) s'étend dans une portion s'étendant vers le haut et/ou dans un tronçon (110, 111) s'étendant dans la direction périphérique, entre le boîtier extérieur (102) et un seau intérieur (105) reçu dans celui-ci.

12. Poubelle selon l'une quelconque des revendications 1 à 3, **caractérisée en ce que** le mécanisme d'ouverture présente au moins une tringle (24) connectée par engrenage à la pédale (11), s'étendant au moins en partie approximativement verticalement, et
**en ce qu'**un mouvement ascendant de la tringle (24) est converti par le biais d'éléments de déviation en un mouvement de traction agissant par le biais de l'élément de câble de traction (30) sur le volet (20) et ouvrant ce dernier.

13. Poubelle selon la revendication 12, **caractérisée en ce que** l'on monte sur l'élément de câble de traction (30) au moins un coulisseau (33) sur lequel agit un élément constructif montré dans la région supérieure de la tringle (24), de sorte que lors de l'abaissement de la pédale (11) et du soulèvement de la tringle (24), une force de traction soit exercée sur l'élément de câble de traction (30).

14. Poubelle selon l'une quelconque des revendications 1 à 13, **caractérisée en ce qu'**au moins un élément de ressort (31) est prévu, lequel produit une force de rappel qui, lorsque la force de traction appliquée à l'élément de câble de traction (30) est relâchée, fait revenir le volet (20) par pivotement autour de son axe de pivotement (22) dans la position de départ fermée.

15. Poubelle selon la revendication 14, **caractérisée** on ce que l'on dispose en tant qu'élément de ressort (31) au moins un ressort à branches à proximité du dispositif d'entraînement (29), lequel est sollicité en torsion lors de l'actionnement de la pédale (11).

16. Poubelle selon l'une quelconque des revendications 1 à 15, **caractérisée en ce qu'**une partie de tête en forme de coupelle est posée sur un boîtier (10) approximativement cylindrique, et comprend en plus du volet pivotant (20) et d'une partie de boîtier fixe (21), une bague de centrage (23), qui vient en prise au moins en partie dans le boîtier cylindrique (10).

17. Poubelle selon l'une quelconque des revendications 1 à 16, **caractérisée en ce que** l'on prévoit au moins une bague d'introduction (25), qui est réalisée au moins en partie de manière inclinée et qui fait saillie de manière inclinée radialement vers l'intérieur depuis le bord supérieur du boîtier cylindrique (10).

18. Poubelle selon l'une quelconque des revendications 1 à 3, **caractérisée en ce que** le mécanisme d'ouverture présente un entraînement électrique et un déclenchement électrique ou électronique, notamment au moyen d'une technique de capteurs.
